# FASCICULE DE BREVET EUROPEEN

(11) **EP 2 242 888 B1**
(45) Date de publication et mention de la délivrance du brevet: **05.03.2014**
(21) Numéro de dépôt: 08872978.5
(22) Date de dépôt: 19.12.2008
(51) Int. Cl.: E04B 1/04, E04C 2/38, E04H 1/12, E04B 1/348, E04B 1/14

(54) **Elément préfabriqué pour une unité d'habitation**
Vorfabriziertes Element für eine Wohneinheit
Prefabricated element for a habitation unit

(30) Priorité: 21.12.2007 FR 0709020
(43) Date de publication de la demande: 27.10.2010
(73) Titulaire: Damichey, David, 58470 Magny Cours (FR)
(72) Inventeur: Damichey, David, 58470 Magny Cours (FR)
(74) Mandataire: Thivillier, Patrick
(86) Numéro de dépôt international: PCT/FR2008/001798
(87) Numéro de publication internationale: WO 2009/106735

(56) Documents cités:
- WO-A-01/42575
- DE-A1- 2 241 841
- DE-A1- 3 413 305
- DE-U1- 20 215 395
- US-A- 3 621 626
- US-A- 4 841 702

## Description

La présente invention concerne un élément préfabriqué en matériau de construction composite fabriqué à partir de granulats concassés agglomérés par un liant tel que par exemple du béton haute performance, une unité d'habitation individuelle ou industrielle ou commerciale qui est le résultat de l'assemblage de plusieurs desdits éléments préfabriqués, ainsi que les procédés de fabrication et d'assemblage associés.

On désigne ici par béton haute performance un béton possédant une résistance mécanique minimale en compression, mesurée classiquement sur des éprouvettes cylindriques 16×32 mm, de l'ordre de 60 MPa (Méga Pascal).

La recherche d'une diminution des coûts de fabrication, d'une garantie de qualités dans un souci de réduction des nuisances sur l'environnement et surtout, d'une permanence de ces qualités au travers de tous les produits d'une entreprise de construction, ainsi que de meilleures conditions de travail pour les ouvriers affectés à la construction des bâtiments, requiert l'utilisation de la préfabrication.

Pour obtenir les résultats escomptés, il faut fabriquer des unités d'habitation uniformes obtenues à partir d'éléments préfabriqués. Cette uniformité est l'une des conditions de standardisation, donc de réduction des coûts de la fabrication et elle est maximale quand on peut réduire une construction à un assemblage d'unités identiques, intégrant le plus grand nombre possible d'équipements.

Dans le domaine des unités d'habitations préfabriquées, on connaît déjà de nombreuses constructions modulaires telles que par exemple les modules Algeco (Marque déposée) réalisées la plupart du temps à partir d'une structure métallique. Ces constructions modulaires, au gabarit routier sont utilisées seules ou assemblées, de manière temporaire ou définitive et sont couramment utilisées comme cantonnement, bureau, ou locaux techniques.

Toutefois, la standardisation de ces unités d'habitations limite considérablement la fantaisie de la création et, de ce fait, n'est pas employée pour les constructions qui se veulent, sinon originales, du moins uniques.

En outre, les unités modulaires connues, qui ont une superficie réduite de l'ordre de 20 m² afin de pouvoir être transportées facilement sur route, ne satisfont que très rarement aux exigences de stabilité dans le temps de leurs caractéristiques tant esthétiques que fonctionnelles, telle que par exemple le comportement au feu et notamment la durée coupe-feu.

Enfin, l'extension tant horizontale que verticale d'un bâtiment réalisé avec lesdites unités d'habitation connues s'avère délicate et souvent onéreuse.

On connaît également un panneau de construction en béton, tel que celui décrit dans la demande internationale de brevet WO 01/42575. Cet élément comprend une plaque pourvue de rebords supérieur et inférieur qui définissent généralement une boîte, ainsi que plusieurs nervures s'étendant entre les rebords supérieur et inférieur, parallèlement aux rebords latéraux, et peut être utilisé dans la construction des murs, du plancher ou du toit d'un bâtiment. Toutefois ce panneau ne présente pas d'organes permettant d'avoir une étanchéité et des caractéristiques mécaniques renforcées.

L'un des buts de la présente invention est de remédier à ces divers inconvénients en proposant un élément préfabriqué en matériau de construction composite fabriqué à partir de granulats concassés agglomérés par un liant tel que par exemple du béton haute performance et intégrant le plus grand nombre possible d'équipements ; ledit élément préfabriqué, qui possède des bonnes caractéristiques mécaniques acoustiques et thermiques, peut être assemblé avec d'autres éléments semblable afin de former une unité d'habitation modulaire.

A cet égard, la présente invention a pour objet un élément préfabriqué pour unité d'habitation réalisé principalement en matériau de construction composite fabriqué à partir de granulats concassés agglomérés par un liant remarquable en ce qu'il comporte :
- une cloison verticale d'épaisseur sensiblement constante comportant une face frontale, une face arrière et une face périphérique,
- un premier rebord le long de chaque arête horizontale de ladite face frontale,
- un second rebord le long de chaque arête verticale de ladite face frontale,
- des premières et deuxièmes nervures respectivement verticales et horizontales formant avec les premiers et seconds rebords un quadrillage d'alvéoles comblé avec des matériaux isolants et apte à recevoir un habillage intérieur masquant l'intégralité dudit quadrillage,
- un talon périphérique dimensionné pour transmettre et répartir les charges d'exploitation et créant au moins une face d'appui et une chicane d'étanchéité,
- au moins des premiers et seconds organes de fixation permettant l'assemblage de différents éléments préfabriqués entre eux.

Ledit élément préfabriqué est également remarquable en ce que les faces verticales des premiers et seconds rebords, les premières et deuxièmes nervures, qui sont sensiblement parallèles à la face frontale de la cloison, sont recouvertes par des premières baguettes permettant la fixation dudit habillage intérieur et des matériaux isolants.

La conception de la présente invention permet en outre un accroissement de la résistance mécanique et un gain de poids significatif.

La présente invention a aussi pour objet une unité d'habitation modulaire standardisée composée d'éléments préfabriqués, d'une superficie de l'ordre de 35 m², et apte à être, d'une part, manutentionnée et transportée sur le chant individuellement et, d'autre part, assemblée une à une suivant une direction horizontale ou verticale afin d'obtenir une habitation ou un bâtiment de grande superficie.

Selon une autre caractéristique de l'invention, les unités d'habitations peuvent avoir différents niveaux de finition tant intérieure qu'extérieure facilitant ainsi la personnalisation de l'habitation.

Enfin, la présente invention a également pour objet, d'une part, le procédé de réalisation desdits éléments préfabriqués et, d'autre part, le procédé d'assemblage desdites unités d'habitation.

D'autres avantages et caractéristiques ressortiront mieux de la description qui va suivre d'un exemple d'application de l'élément préfabriqué à une unité d'habitation, donné à titre non limitatif, en référence aux dessins annexés sur lesquels :
- la figure 1 est une vue de face d'un élément préfabriqué conforme à l'invention ;
- la figure 2 est une vue en coupe verticale partielle suivant l'axe II-II' d'un élément préfabriqué représenté sur la figure 1 ;
- la figure 3 est une vue en coupe horizontale partielle suivant l'axe III-III' d'un élément préfabriqué représenté sur la figure 1 ;
- la figure 4 est une vue extérieure de face d'une unité d'habitation conforme à l'invention ;
- la figure 5 est une vue en coupe verticale partielle suivant l'axe V-V' de l'unité d'habitation représentée sur la figure 4 ;
- la figure 6 est une vue en coupe verticale partielle suivant l'axe VI-VI' de l'unité d'habitation représentée sur la figure 5.
- la figure 7 est une vue en coupe horizontale partielle suivant l'axe VII-VII' de l'unité d'habitation représentée sur la figure 4.
- la figure 8 est une vue en coupe verticale partielle suivant l'axe VIII-VIII' de l'unité d'habitation représentée sur la figure 4.

On décrira dans cet exemple de réalisation non limitatif, un élément préfabriqué longitudinal selon l'invention comprenant une première ouverture globalement rectangulaire de grandes dimensions correspondant à une réservation pour une porte-fenêtre double complète (huisserie et battants) et une deuxième ouverture globalement rectangulaire de petites dimensions correspondant à une réservation pour une fenêtre simple complète (huisserie et battants) ; toutefois, le nombre, la forme et les dimensions de ces premières et deuxièmes ₁ ouvertures pourront être adaptées aux souhaits du client.

En référence aux figures 1 à 3, l'élément préfabriqué 1 longitudinal de forme globalement rectangulaire se compose d'une cloison 2 verticale d'épaisseur sensiblement constante comportant une face frontale 3, une face arrière 4 et une face périphérique 5, d'un premier rebord 6 horizontal issu perpendiculairement de la face frontale 3 le long de chaque arête horizontale de ladite face frontale 3, d'un second rebord 7 vertical issu perpendiculairement de la face frontale 3 le long de chaque arête verticale de ladite face frontale 3, de premières nervures 8 verticales issues perpendiculairement de la face frontale 3 de ladite cloison 2 et joignant les deux premiers rebords 6 et de deuxièmes nervures 9 horizontales issues perpendiculairement de la face frontale 3 de ladite cloison 2 et joignant deux premières nervures 8 consécutives et une première nervure 8 à un second rebord 7.

Les premiers et seconds rebords 6, 7, les premières et deuxièmes nervures 8, 9, forment un quadrillage avantageusement régulier d'alvéoles 10 de forme globalement parallélépipédiques.

Les premiers et seconds rebords 6, 7, les premières et deuxièmes nervures 8, 9, qui sont de sections globalement rectangulaires, sont avantageusement de même hauteur de sorte que leurs faces parallèles à la face frontale 3 de la cloison 2 forment un plan sensiblement parallèle à ladite face frontale 3.

On désigne ici par hauteur des différents éléments issus de la face frontale 3 la dimension suivant une direction perpendiculaire à ladite face frontale 3 et par largeur la dimension suivant une direction parallèle à ladite face frontale 3

Afin d'accroître l'isolation acoustique et thermique de l'élément préfabriqué, lesdites alvéoles 10 sont remplies par un matériau isolant 11. Pour des raisons de tenue dans le temps et de facilité de mise en place, ledit matériau isolant 11 est de préférence un bloc d'isolant préformé tel que par exemple de la mousse expansée.

Bien sûr, le matériau isolant 11 peut être substitué par tout autre isolant thermique et acoustique tel que de la laine minérale, du polystyrène ou de l'ouate de cellulose ou par tout autre matériau procurant des effets similaires ou par une superposition de différents matériaux.

La cloison 2, les premiers et seconds rebords 6, 7, les premières et deuxièmes nervures 8, 9 sont en matériau de construction composite fabriqué à partir de granulats concassés agglomérés par un liant tel que par exemple du béton haute performance.

Les faces verticales des premiers et seconds rebords 6, 7, les premières et deuxièmes nervures 8, 9, qui sont sensiblement parallèles à la face frontale 3 de la cloison 2, sont recouvertes par des premières baguettes 12 avantageusement en bois ou médium dérivé de type MDF (Medium Density Fibreboard) ou analogue. Afin de faciliter et de renforcer leur liaison avec le matériau de construction composite, lesdites premières baguettes 12 sont de préférence en forme générale de T inversé dont l'âme centrale, qui est noyée dans ledit matériau de construction, est ajourée. La partie formée par les ailes du T permet de recevoir des premiers moyens de fixation 13 permettant de maintenir en position lesdits matériaux isolants 11. De préférence, les premiers moyens de fixation 13 sont des broches permettant de fixer lesdits matériaux isolants 11 sur les premières baguettes 12, mais ils peuvent évidemment être remplacés pour tout autre moyen de fixation similaire tel que par exemple de la colle.

Les premières baguettes 12 permettent aussi la mise en place d'un habillage intérieur 14 masquant l'intégralité du quadrillage d'alvéoles 10 et des matériaux isolants 11 et permettant le cas échéant la pose d'un revêtement de décoration murale tel que par exemple du papier peint ou de la peinture. Lesdites baguettes 12 servent également à rompre le pont thermique entre le quadrillage d'alvéoles 10 et ledit habillage intérieur 14. Ledit habillage intérieur 14 se présente de préférence sous la forme de plaques de placoplâtre, de bois ou analogue mises en appui et fixées sur les premières baguettes 12 par le biais de deuxièmes moyens de fixation 15. Lesdits deuxièmes moyens de fixation 15 sont avantageusement des clous ou des vis à bois.

Afin de limiter les découpes des plaques d'habillage intérieur 14 et d'avoir toujours une jonction de deux plaques d'habillage intérieur 14 en appui sur une première baguette 12, la distance entre le milieu de deux premières nervures 8 sera avantageusement un sous-multiple de la largeur d'une desdites plaques d'habillage intérieur 14.

Dans l'exemple de réalisation décrit, l'élément préfabriqué 1 comprend une première ouverture 16 globalement rectangulaire de petites dimensions traversant de part en part la cloison 2. Ladite première ouverture 16 comprend un troisième rebord 17 issu perpendiculairement de la face frontale 3 de ladite cloison 2 le long de la périphérie de ladite première ouverture 16. Le troisième rebord 17 est de section globalement rectangulaire et possède, de préférence, une section identique à celle des premières et deuxièmes nervures 8, 9. Ainsi, la face verticale dudit troisième rebord 17, parallèle à ladite face frontale 3, est recouverte par une seconde baguette avantageusement identique aux premières baguettes 12 et permettant, notamment, la fixation de plaques d'habillage intérieur 14 autour de ladite première ouverture 16 par le biais des deuxièmes moyens de fixation 15.

En outre, ladite première ouverture 16 est apte à recevoir et à permettre la fixation d'une fenêtre simple complète (huisserie et battants) non représentée.

Dans l'exemple de réalisation décrit, l'élément préfabriqué 1 comprend également en partie basse une deuxième ouverture 18 globalement rectangulaire de grandes dimensions traversant de part en part la cloison 2 et débouchant sur le bord horizontal inférieur de l'ensemble composé de la cloison 2 et du premier rebord 6. Par analogie avec la première ouverture 16, la deuxième ouverture 18 comprend un quatrième rebord 19 issu perpendiculairement de la face frontale 3 le long du bord horizontal supérieur et des bords verticaux de ladite deuxième ouverture 18, recouvert par des troisièmes baguettes permettant notamment la fixation de plaques d'habillage intérieur 14 autour de ladite deuxième ouverture 18 par le biais des deuxièmes moyens de fixation 15.

Ladite deuxième ouverture 18 est apte à recevoir et à permettre la fixation d'une porte-fenêtre double complète (huisserie et battants) non représentée.

Les troisième et quatrième rebords 17, 19 sont en matériau de construction composite fabriqué à partir de granulats concassés agglomérés par un liant tel que par exemple du béton haute performance.

Il va de soi que, pour des raisons évidentes de simplification de la structure de l'élément préfabriqué 1, on pourra disposer dans la mesure du possible lesdites premières et deuxièmes ouvertures 16, 18 au droit de premières et/ou deuxièmes nervures 8, 9, afin d'éviter la présence de tout ou partie des troisième et quatrième rebords 17, 19.

L'Homme du Métier pourra supprimer les premières, deuxièmes et troisièmes baguettes 12 en collant les plaques d'habillage intérieur 14 sur matériaux isolants 11 et en fixant l'ensemble ainsi obtenu directement sur les premières et deuxièmes nervures 8, 9 par le biais de chevilles par exemple, sans sortir du cadre de la présente invention. Toutefois avec cette conception, le pont thermique entre le quadrillage d'alvéoles 10 et les plaques d'habillage intérieur 14 n'est pas rompu.

En outre, les premiers et seconds rebord 6, 7 comportent respectivement des premiers et seconds organes de fixations 20, 21 permettant l'assemblage d'un élément préfabriqué 1 vertical avec un semblable horizontal ou vertical. Pour des raisons de simplicité, lesdits premiers et seconds organes de fixations 20, 21 sont avantageusement :
- soit des organes femelles par exemple des douilles à trous taraudés insérées dans lesdits premiers et deuxième rebord 6, 7,
- soit des trous lisses permettant le passage d'organes mâles par exemple des vis aptes à coopérer avec lesdits premiers et/ou seconds organes de fixations 20, 21 femelles.

On comprend bien que pour assembler entre eux deux éléments préfabriqués 1, il faut que l'un possède des premiers et/ou seconds organes de fixations 20, 21 femelles et l'autre des trous lisses.

De même, on comprend bien qu'il faut que les trous lisses comportent des lamages afin de noyer la tête des organes mâles et d'avoir des surfaces planes sans aspérités apparentes.

Il va de soi que l'Homme du Métier pourra remplacer les premiers et/ou seconds organes de fixations 20, 21 décrit précédemment, par d'autres organes similaires procurant les mêmes effets. Ainsi, il pourra utiliser des organes mâles de type clous d'ancrage coopérant avec un trou borgne rempli de résine chimique au moment de l'assemblage des éléments préfabriqués 1 entre eux.

De plus, pour l'assemblage d'un élément préfabriqué 1 vertical entre deux éléments préfabriqués 1 horizontaux, les deuxièmes rebords 7 sont aptes à recevoir des troisièmes organes de fixation 22. Lesdits troisièmes organes de fixation 22 permettent une post contrainte dudit matériau de construction composite et comprennent notamment des fourrures permettant de mettre en place ultérieurement par exemple une tige filetée après fabrication l'élément préfabriqué 1 pour assembler ledit élément préfabriqué 1 vertical entre deux autres éléments préfabriqués semblables horizontaux.

On comprend bien que, pour des éléments préfabriqués 1 de grande longueur et/ou comportant de nombreuses ouvertures, on peut, sans sortir du cadre de la présente invention, ajouter des troisièmes organes de fixation 22 intermédiaires supplémentaires, par exemple dans une première nervure 8 de largeur double, pour accroître la résistance mécanique dudit élément préfabriqué 1 lors de l'assemblage.

En revanche compte tenu de la position des troisièmes moyens de fixation 22 (aux extrémités verticales de l'élément préfabriqué 1), il va de soi que seul l'un des deux éléments préfabriqués 1 assemblés entre eux doit être muni desdits troisièmes moyens de fixation 22.

Enfin, l'élément préfabriqué 1 ainsi constitué comprend également un talon 23 créant au moins une face d'appui qui permet à la fois l'assemblage de différents éléments préfabriqués 1 entre eux et la mise en place d'une étanchéité à la jonction des différents éléments préfabriqués 1 en créant une sorte de chicane.

Ledit talon 23 est issu perpendiculairement de la face périphérique 5 dudit élément préfabriqué 1. De plus, ledit talon 23 est avantageusement positionné, d'une part, sur les cotés verticaux et le coté horizontal inférieur le long des arêtes de ladite face périphérique 5 situées du coté de la face arrière 4 de la cloison 2 et, d'autre part, sur le coté horizontal supérieur le long de l'arête de ladite face périphérique 5 situées du coté du premier rebord 6 de l'élément préfabriqué 1. Cette configuration a pour effet, lorsque l'élément préfabriqué 1 est assemblé avec d'autres semblables pour former une unité d'habitation, de former une chicane et d'empêcher ainsi les entrées d'eau pluviale.

En outre, le talon 23 est présent sur toute la périphérie de l'élément préfabriqué 1 et est dimensionné selon sa disposition comme un poteau ou une poutre, ce qui garantit une bonne résistance mécanique de l'élément préfabriqué 1 surtout au droit d'une ouverture semblable à ladite deuxième ouverture 18 notamment lors des opérations de manutention dudit élément préfabriqué 1.

Le talon 23 est en matériau de construction composite fabriqué à partir de granulats agglomérés par un liant tel que par exemple du béton haute performance.

Le talon 23 possède en outre des parties inclinées 231 et/ou des parties chanfreinées 232 pour, d'une part, faciliter l'assemblage des éléments préfabriqués entre eux et, d'autre part, permettre éventuellement la mise en place d'un joint d'étanchéité permettant d'accroître l'étanchéité entre les différents éléments préfabriqués 1.

L'élément préfabriqué 1 ainsi réalisé peut être manutentionné soit en utilisant les premiers et/ou seconds organes de fixations 20, 21, soit en utilisation des organes de manutention (non représentés) tels que des élingues, des goujons de levage ou autre organes analogues procurant les mêmes effets. Les organes de manutention peuvent en outre être amovibles ou non.

Enfin, l'élément préfabriqué 1 comporte des gaines (non représentées) pour les différents réseaux (électricité, eau, gaz,...) disposées entre la cloison 2 et l'habillage intérieur 14. De même, l'élément peut être, selon le niveau de finition retenu, livré avec une installation électrique complète, des portes, des fenêtres, des volets, des peintures intérieures et extérieures, du carrelage, un bardage, etc.

La conception de l'élément préfabriqué 1 en quadrillage d'alvéoles 10 et l'utilisation de béton haute performance permettent un accroissement de la résistance mécanique et un gain de poids significatif par rapport au béton armé traditionnel.

La présente invention a également pour objet le procédé de fabrication dudit élément préfabriqué 1 comportant successivement les étapes suivantes :
- installation sur un marbre des éléments de coffrage délimitant le périmètre de l'élément préfabriqué 1 et formant le talon 23 périphérique ;
- mise en place des différentes baguettes 12 au droit des différents rebords 6, 7, 17, 19 et pour délimiter le quadrillage d'alvéoles 10 ;
- mise en place des blocs de matériau isolant 11 fixés sur les différentes baguettes 12 par le biais des premiers moyens de fixation 13 afin de former les premières et deuxièmes nervures 8, 9 ;
- mise en place des premiers, seconds et troisièmes organes de fixations 20, 21, 22 et le cas échéant des moyens de levage ;
- coulage du matériau de construction composite, puis décoffrage.

On comprend bien que si l'élément préfabriqué 1 comporte des ouvertures, il est nécessaire d'insérer avant l'étape de mise en place des différentes baguettes l'étape suivante :
- mise en place des réservations pour les différentes ouvertures 16, 18.

Selon les besoins et/ou le niveau de finition, on pourra ajouter à la suite de l'étape de coulage et de décoffrage les étapes suivantes :
- traçage et forage des canaux de réservations des gaines pour les différents réseaux ;
- installation des gaines, rebouchage des canaux et repérage desdits canaux avec par exemple des couleurs conventionnelles ;
- installation et fixation de l'habillage intérieur 14 sur lesdites premières, deuxièmes et troisièmes baguettes 12, 17 et 19 ;
- finitions diverses (peinture, électricité, portes, fenêtres, etc).

Par ailleurs, la présente invention a pour objet une unité d'habitation 30 modulaire standardisée composée d'éléments préfabriqués semblables à l'élément préfabriqué 1 décrit précédemment.

En référence aux figures 4 à 7, ladite unité d'habitation 30 comporte deux éléments longitudinaux 31, deux éléments latéraux 32, un plancher bas 33 et un plancher haut 34.

A l'instar de l'élément préfabriqué 1 décrit précédemment, les deux éléments longitudinaux 31, les deux éléments latéraux 32, le plancher bas 33 et le plancher haut 34 comportent respectivement :
- une cloison 3101, 3201, 3301, 3401 (horizontale pour les planchers et verticale pour les éléments longitudinaux et latéraux) d'épaisseur sensiblement constante comprenant une face frontale 3102, 3202, 3302, 3402, une face arrière 3103, 3203, 3303, 3403 et une face périphérique 3104, 3204, 3304, 3404 ;
- des premiers rebords 3105, 3205, 3305, 3405 et des seconds rebords 3106, 3206, 3306, 3406 ;
- des premières nervures 3107, 3207, 3307, 3407 et des deuxièmes nervures 3108, 3208, 3308, 3408 formant un quadrillage d'alvéoles 3109, 3209, 3309, 3409.

Lesdits éléments longitudinaux 31, qui sont strictement identiques à l'élément préfabriqué 1 décrit précédemment, ont leur quadrillage d'alvéoles 3109 orienté vers l'intérieur de l'unité d'habitation 30 et comblé avec des matériaux isolants 3110 et recouvert par un habillage 3111.

En outre, lesdits éléments longitudinaux 31 possèdent un talon 3112 issu perpendiculairement de la face périphérique 3104 desdits éléments longitudinaux 31.

Lesdits éléments longitudinaux 31 sont également équipés de premiers et seconds organes de fixation 3113, 3114. Lesdits premiers organes de fixation 3113 sont avantageusement constitués par des organes femelles insérés perpendiculairement à la face périphérique 3104 dans le premier rebord 3105 supérieur et par des trous lisses traversant de part en part le premier rebord 3105 supérieur perpendiculairement à la face périphérique 3104. Lesdits seconds organes de fixation 3114 sont avantageusement des organes femelles insérés perpendiculairement à la face frontale 3102 dans les seconds rebords 3106.

Lesdits éléments longitudinaux 31 sont aussi équipés de troisièmes organes de fixation 3115 comportant une fourrure, telle que par exemple un tube inséré dans les seconds rebords 3106, et traversant verticalement de part en part lesdits seconds rebords 3106.

A l'instar des éléments longitudinaux 31, les deux éléments latéraux 32 ont leur quadrillage d'alvéoles 3209 orienté vers l'intérieur de l'unité d'habitation 30 et comblé avec des matériaux isolants 3210 et recouvert par un habillage 3211.

De même, lesdits éléments latéraux 32 possèdent un talon 3212 issu perpendiculairement de la face périphérique 3204 desdits éléments latéraux 32.

Enfin, lesdits éléments latéraux 32 sont également équipés de premiers et seconds organes de fixation 3213, 3214. Lesdits premiers organes de fixation 3213 sont avantageusement constitués par des organes femelles insérées perpendiculairement à la face périphérique 3204 dans le premier rebord 3205 supérieur et des trous lisses traversant de part en part le premier rebord 3205 supérieur perpendiculairement à la face périphérique 3204. Lesdits seconds organes de fixation 3214 sont par conséquent de préférence des trous lisses traversant de part en part les seconds rebord 3206 dans le sens de leur largeur permettant le passage de premiers organes mâles 35 coopérant avec les seconds organes de fixation 3114 desdits éléments longitudinaux 31.

En revanche contrairement à l'élément préfabriqué 1, les alvéoles 3309 du plancher bas 33 sont disposées vers le bas du coté extérieur de l'unité d'habitation 30 afin d'avoir une surface plane et solide à l'intérieur de ladite unité d'habitation 30 permettant la mise en place d'un revêtement de sol de type carrelage, parquets, etc.

En outre, le plancher bas 33 possède un talon 3310 périphérique issu perpendiculairement de la face périphérique 3304 dudit plancher bas 32. Toutefois contrairement à l'élément préfabriqué 1 décrit précédemment, ledit talon 3310 est positionné à l'extrémité des premiers et seconds rebords 3305, 3306 sur les quatre cotés du plancher bas 33, afin d'avoir une zone d'appui plane et continue sur toute la périphérie dudit plancher bas 33, afin de permettre une reprise et une répartition des efforts.

On comprend bien que dans cette configuration, il ne sera pas nécessaire de mettre en place les différentes baguettes ni un habillage mais seulement de combler les alvéoles 3309 avec des matériaux isolants afin d'assurer l'isolation thermique dudit plancher bas 33, car les premiers et seconds rebords 3305, 3306 et les premières et deuxièmes nervures 3307, 3308 sont en contact direct avec les fondations ou le terrassement.

Ledit plancher bas 33 est en outre équipé de premiers et seconds organes de fixation 3311, 3312. Lesdits premiers seconds organes de fixation 3311, 3312 sont avantageusement des organes femelles insérées dans le premier et second rebords 3305, 3306 et sont avantageusement des trous borgnes réalisés dans les premiers et seconds rebords 3305, 3306 perpendiculairement à la face arrière 3303 de la cloison 3301. Lesdits premiers et seconds organes de fixation 3311, 3312 sont aptes, d'une part, à coopérer avec des seconds organes mâles 36 tels que des clous d'ancrage et, d'autre part, à être rempli de résine chimique afin d'assurer la fixation des seconds organes mâles 36. Lesdits seconds organes mâles 36 permettent la fixation des éléments longitudinaux et latéraux 31, 32 sur le plancher bas 33 en coopérant avec les premiers organes de fixation 3113, 3213 inférieurs des éléments longitudinaux et latéraux 31, 32.

De plus, le plancher bas 33 possède des réservations 3313 aptes à coopérer avec les deuxièmes organes de fixation 3115 des éléments longitudinaux 31 de ladite unité d'habitation 30.

Enfin, le plancher bas 33 comporte, le cas échéant, dans l'épaisseur de sa cloison 3301 des orifices (non représentés) traversant de part en part ladite cloison 3301 permettant la mise en place de moyens d'assemblage (non représentés) tels que par exemple des tiges filetées et des écrous pour assembler deux unités d'habitation 30 entre elles.

Le plancher haut 34 est tel que ses alvéoles 3409 sont disposées vers le bas et par conséquent du coté intérieur de l'unité d'habitation 30 afin d'avoir une surface plane et solide à l'extérieur de ladite unité d'habitation 30 permettant de recevoir des combles aménageables, une toiture ou encore une terrasse.

A l'instar des éléments longitudinaux et latéraux 31, 32, le plancher haut 34 ont leur quadrillage d'alvéoles 3409 comblé avec des matériaux isolants 3410 et recouvert par un habillage 3411 permettant le cas échéant la pose d'un revêtement de décoration murale.

Compte tenu de la position la partie supérieure des talons 3112, 3212 respectifs desdits éléments longitudinaux et latéraux 31, 32, le plancher haut 34 possède avantageusement un talon 3412 périphérique situé dans le prolongement de l'extrémité des premiers et seconds rebords 3405, 3406 suivant une perpendiculaire à ladite cloison 3401. Ledit talon 3412 permet, en coopérant avec la partie supérieure des talons 3112, 3212 respectifs desdits éléments longitudinaux et latéraux 31, 32 d'empêcher les entrées d'eau pluviale et donc d'obtenir une très bonne étanchéité et de transmettre les efforts dus notamment à la neige, le vent, la toiture ou encore un étage.

Ledit plancher haut 34 est en outre équipé de premiers et seconds organes de fixation 3413, 3414. Lesdits premiers seconds organes de fixation 3413, 3414 sont avantageusement des trous lisses traversant et réalisés dans les premiers et seconds rebords 3405, 3406 perpendiculairement à la face arrière 3403 de la cloison 3401. Lesdits premiers seconds organes de fixation 3413, 3414 permettent le passage des troisièmes organes mâles 37 aptes à coopérer avec les premiers organes de fixation 3113, 3213 supérieurs des éléments longitudinaux et latéraux 31, 32.

A l'instar du plancher bas 33, le plancher haut 34 possède en outre des réservations 3415 aptes à coopérer avec les troisièmes organes de fixation 3115 des éléments longitudinaux 31 de ladite unité d'habitation 30 et permettant la mise en place des quatrièmes organes mâles 38 de préférence une tige filetée, de plaques de répartition 39, d'organes femelle 40 de serrage et d'organes d'immobilisation 41 desdits organe femelle 40 pour mettre en oeuvre la post contrainte.

Il va de soi que l'Homme du Métier pourra remplacer les organes d'immobilisation 41 par tout autre moyen de blocage des organes femelles 40 tel que le soudage sans sortir d'une cadre de la présente invention.

Une fois, les différentes parties préfabriquées, il faut assembler lesdites parties pour construire l'unité d'habitation 30 suivant un procédé bien défini qui rend l'opération irréversible et définitive. En effet, ce n'est qu'au terme de l'assemblage que l'unité d'habitation 30 devient indivisible et autoportante.

Les éléments longitudinaux et latéraux 31, 32, le plancher bas 33, le plancher haut 34 forment grâce à leur quadrillage respectifs d'alvéoles 3109, 3209, 3309, 3409 et leur talon périphérique 3112, 3212, 3310, 3412 des matrices mécaniques individuelles qui sont certes stables pour des questions de préfabrication et de manutention, mais ce n'est qu'une fois encollés et assemblés que ces différents éléments accroissent leurs qualités et confèrent à l'unité la qualité d'être autoportante. L'encollage avec une résine époxy confirmé par l'assemblage rendent l'action irréversible et définitive. L'unité d'habitation 30 est alors indivisible.

La présente invention a donc aussi pour objet le procédé, d'une part, de construction de ladite unité d'habitation 30 à partir des éléments décrits ci-dessus et, d'autre part, d'assemblage de différentes unités d'habitation 30 entre elles, comportant successivement les étapes suivantes :
- installation d'un plancher bas 33 sur une surface plane horizontale telle qu'un marbre ;
- mise en place d'un élément longitudinal 31 sur le plancher bas 33 en mettant en contact les talons 3112, 3310 et en appliquant au préalable de la colle ou résine sur les surface en contact ;
- mise en place de la résine puis des seconds organes mâles 36 dans les premiers organes de fixation 3311 pour l'assemblage entre l'élément longitudinal 31 et le plancher bas 33 ;
- mise en place d'un élément latéral 32 sur le plancher bas 33 en mettant en contact les talons 3212, 3310 et en appliquant au préalable de la colle sur les surface en contact ;
- mise en place de la résine puis des seconds organes mâles 36 dans les premiers organes de fixation 3311 pour l'assemblage entre l'élément latéral 32 et le plancher bas 33 ;
- mise en place des premiers organes mâles 35 dans les seconds organes de fixation 3114 au travers des seconds organes de fixation 3214 pour l'assemblage entre l'élément longitudinal 31 et l'élément latéral 32 ;
- mise en place successive de l'autre élément longitudinal 31 et de l'autre élément latéral 31 en procédant de manière analogue à celle décrite précédemment ;
- mise en place de la résine puis des seconds organes mâles 36 dans les premiers organes de fixation 3311 pour l'assemblage entre les éléments longitudinal et latéral 31, 32 et le plancher bas 33 ;
- mise en place des premiers organes mâles 35 dans les seconds organes de fixation 3114 au travers des seconds organes de fixation 3214 pour l'assemblage entre les différents éléments longitudinaux et latéraux 31, 32 ;
- réalisation des finitions intérieures de l'unité d'habitation 30 telles que le câblage, le chauffage, le revêtement du sol, etc ;
- mise en place du plancher haut 34 sur les différents éléments longitudinaux et latéraux 31, 32 en mettant en contact les talons 3112, 3212, 3412 et en appliquant au préalable de la colle ou résine sur les surface en contact ;
- mise en place des troisièmes organes mâles 37 dans les premiers organes de fixation 3112, 3212 supérieurs au travers des premiers et seconds organes de fixation 3413, 3414 pour l'assemblage entre les différents éléments longitudinaux et latéraux 31, 32 et le plancher haut 34 ;
- mise en place des quatrièmes organes mâles 38, de préférence une tige filetée, au travers des troisièmes organes de fixation 3115 de chaque élément longitudinal 31 et au travers des réservations 3313, 3415 respectives plancher bas et haut 33, 34 ;
- mise ne place à chaque extrémité des quatrièmes organes mâles 38 à l'intérieur desdites réservations 3313, 3415 d'une plaque de répartition 39 et d'un organe femelle de serrage 40, avantageusement un écrou ;
- serrage de chaque organe femelle 40 à la clé dynamométrique et mise en place d'un organe d'immobilisation 41 dudit organe femelle 40, de préférence un contre écrou ;
- rebouchage des réservations 3313, 3415 afin d'obtenir des surfaces planes au niveau des planchers bas et haut 33, 34.

Il va de soi que l'on pourra débuter le montage de l'unité d'habitation 30 en positionnant un élément latéral 32 sur le plancher bas 33 sans sortir du cadre de l'invention.

Après réalisation de différentes unités d'habitation 30, on peut alors assembler entre elles des unités d'habitation 30, semblables à celle décrite précédemment, en procédant selon les étapes successives suivantes :
- dépose de deux unités d'habitation 30 au plus près l'une de l'autre ;
- mise en place d'un complexe d'étanchéité tel qu'un joint à cellules fermées sur les faces qui vont être en contact ;
- mise en place des moyens d'assemblages simultanément au travers des orifices dans les planchers bas 33 de chaque unité d'habitation 30 et serrage après la mise en place à chaque extrémité desdits moyens d'assemblages pour faire coller les deux unités d'habitation 30
- mise en place en partie haute de la jonction entre les deux unités d'habitation 30 de platines vissées permettant le maintien en position desdites unités.

La présente invention s'applique plus particulièrement à la réalisation d'habitation individuelle mais il est bien évident que l'exemple que l'on vient de donner n'est qu'une illustration particulière en aucun cas limitative quant aux domaines d'application de l'invention.

## Revendications

1. Elément préfabriqué (1) pour unité d'habitation réalisée principalement en matériau de construction composite fabriqué à partir de granulats concassés agglomérés par un liant, ledit élément prefabriqué comportant
- une cloison (2) verticale d'épaisseur sensiblement constante comportant une face frontale (3), une face arrière (4) et une face périphérique (5),
- un premier rebord (6) le long de chaque arête horizontale de ladite face frontale (3),
- un second rebord (7) le long de chaque arête verticale de ladite face frontale (3),
- des premières et deuxièmes nervures (8, 9) respectivement verticales et horizontales formant avec les premiers et seconds rebords (6, 7) un quadrillage d'alvéoles (10) apte à recevoir un habillage intérieur (14) masquant l'intégralité dudit quadrillage,
- un talon (23) dimensionné pour transmettre et répartir les charges d'exploitation et créant au moins une face d'appui et une chicane d'étanchéité,
- au moins des premiers et seconds organes de fixation (20, 21) permettant l'assemblage de différents éléments préfabriqués (1) entre eux, **caractérisé en ce que** le quadrillage d'alvéoles est comblé avec des matériaux isolants (11), le talon (23) est périphérique,
et **en ce que** les faces verticales des premiers et seconds rebords (6, 7), les premières et deuxièmes nervures (8, 9), qui sont sensiblement parallèles à la face frontale (3) de la cloison (2), sont recouvertes par des premières baguettes (12) servant à rompre le pont thermique et permettant la fixation dudit habillage intérieur (14) et des matériaux isolants (11).

2. Elément préfabriqué (1) selon la revendication 1, **caractérisé en ce que** la cloison (2), les premiers et seconds rebords (6, 7), les premières et deuxièmes nervures (8, 9) et le talon (23) sont en béton haute performance.

3. Elément préfabriqué (1) selon l'une quelconque des revendications précédentes, **caractérisé en ce que** les premiers et seconds rebords (6, 7) et les premières et deuxièmes nervures (8, 9) sont de section globalement rectangulaire et issues perpendiculairement de la face frontale (3) et ont la même hauteur.

4. Elément préfabriqué (1) selon l'une quelconque des revendications précédentes, **caractérisé en ce que** les premières baguettes (12) sont de préférence en forme de T inversé dont l'âme centrale, qui est noyée dans ledit matériau de construction, est ajourée.

5. Elément préfabriqué (1) selon l'une quelconque des revendications précédentes, **caractérisé en ce que** premiers et seconds organes de fixation (20, 21) sont respectivement positionnés sur les premiers et seconds rebords (6, 7) et sont selon la configuration des organes femelles ou des trous lisses.

6. Elément préfabriqué (1) selon l'une quelconque des revendications précédentes, **caractérisé en ce qu'**il comporte des troisièmes organes de fixation (22) positionnés le long des seconds rebords (7) et permettant la post contrainte du matériau de construction composite.

7. Elément préfabriqué (1) selon la revendication 6, **caractérisé en ce que** les troisièmes organes de fixation (22) sont des tubes insérés verticalement dans les seconds rebords (7) permettant de mettre en place ultérieurement par exemple une tige filetée pour assembler ledit élément préfabriqué (1) vertical entre deux autres éléments préfabriqués semblables horizontaux.

8. Procédé de fabrication d'un élément préfabriqué (1) selon l'une quelconque des revendications précédentes, **caractérisé en ce qu'**il se compose des étapes suivantes :
- installation sur un marbre des éléments de coffrage délimitant le périmètre de l'élément préfabriqué (1) et formant un talon (23) périphérique ;
- mise en place des différentes baguettes (12) au droit des différents rebords (6, 7, 17, 19) et pour délimiter le quadrillage d'alvéoles (10) ;
- mise en place des blocs de matériau isolant (11) fixés sur les différentes baguettes (12) par le biais de premiers moyens de fixation (13) et afin de former les premières et deuxièmes nervures (8, 9) ;
- mise en place des premiers, seconds et troisièmes organes de fixations (20, 21, 22) ;
- coulage du matériau de construction composite, puis décoffrage.

9. Unité d'habitation (30) réalisée principalement en matériau de construction composite et qui se compose de deux éléments longitudinaux (31), de deux éléments latéraux (32), un plancher bas (33) et un plancher haut (34), lesdits éléments longitudinaux et latéraux (31, 32), plancher bas (33) et plancher haut (34) étant semblables à l'élément préfabriqué (1) selon l'une quelconque des revendications précédentes en ce qu'ils comportent respectivement :
- une cloison (3101, 3201, 3301, 3401) horizontale pour lesdits planchers bas et haut (33, 34) et verticale pour les éléments longitudinaux et latéraux (31, 32) d'épaisseur sensiblement constante ;
- des premiers rebords (3105, 3205, 3305, 3405) et des seconds rebords (3106, 3206, 3306, 3406) ;
- des premières nervures (3107, 3207, 3307, 3407) et des deuxièmes nervures (3108, 3208, 3308, 3408) formant un quadrillage d'alvéoles (3109, 3209, 3309, 3409) ;
- des premiers et deuxièmes organes de fixation (3113, 3114, 3213, 3214, 3311, 3312, 3413, 3414) **caractérisée en ce que** lesdits éléments comportent chacun un, talon périphérique (3112, 3212, 3310, 3412).

10. Unité d'habitation (30) selon la revendication précédente, **caractérisée en ce que** les premiers et deuxièmes organes de fixation (3113, 3114, 3213, 3214, 3311, 3312, 3413, 3414) sont aptes à coopérer avec premiers, seconds et troisièmes organes mâles (35, 36, 37) pour permettre l'assemblage des éléments longitudinaux et latéraux (31, 32), des planchers bas et haut (33, 34) entre eux.

11. Unité d'habitation (30) selon l'une quelconque des revendications 9 ou 10, **caractérisée en ce que** les deux éléments longitudinaux (31) comportent des troisièmes organes de fixation (3115).

12. Unité d'habitation (30) selon la revendication précédente, **caractérisée en ce que** le plancher bas (33) et le plancher haut (34) comportent respectivement des réservations (3313, 3415) aptes à coopérer avec lesdits troisièmes organes de fixation (3115) et permettant la mise en place de quatrièmes organes mâles (38) de préférence une tige filetée, de plaques de répartition (39), d'organes femelles (40) de serrage et d'organes d'immobilisation (41) desdits organe femelle (40) pour mettre en oeuvre la post contrainte.

13. Unité d'habitation (30) selon l'une quelconque des revendications 9 à 12, **caractérisée en ce que** le talon périphérique (3310) du plancher bas (33) forme une zone d'appui plane et continue sur toute la périphérie dudit plancher bas (33).

14. Unité d'habitation (30) selon l'une quelconque des revendications 9 à 13, **caractérisée en ce que** le talon périphérique (3412) du plancher haut (34) est situé dans le prolongement de l'extrémité des premiers et seconds rebords (3405, 3406) suivant une direction perpendiculaire à ladite cloison (3401), ledit talon (3412) étant apte à coopérer avec la partie supérieure des talons (3112, 3212) desdits éléments longitudinaux et latéraux (31, 32).

15. Procédé de fabrication d'une unité d'habitation (30) selon l'une quelconque des revendications 9 à 14, **caractérisé en ce qu'**il se compose des étapes suivantes :
- installation d'un plancher bas (33) sur une surface plane horizontale telle qu'un marbre ;
- mise en place successive d'un élément longitudinal (31), d'un élément latéral (32), de l'autre élément longitudinal (31) et de l'autre élément latéral (32) sur le plancher bas (33) en mettant en contact les talons (3112, 3212, 3310) et en appliquant au préalable de la colle ou résine sur les surfaces en contact ;
- mise en place de résine puis des seconds organes mâles (36) dans les premiers organes de fixation (3311) pour l'assemblage entre les éléments longitudinaux et latéraux (31, 32) et le plancher bas (33) ;
- mise en place des premiers organes mâles (35) dans les seconds organes de fixation (3114) au travers des seconds organes de fixation (3214) pour l'assemblage entre les éléments longitudinaux et latéraux (31, 32) ;
- réalisation des finitions intérieures de l'unité d'habitation (30) telles que le câblage, le chauffage, le revêtement du sol, etc ;
- mise en place du plancher haut (34) sur les différents éléments longitudinaux et latéraux (31, 32) en mettant en contact les talons (3112, 3212, 3412) et en appliquant au préalable de la colle ou résine sur les surfaces en contact ;
- mise en place des troisièmes organes mâles (37) dans les premiers organes de fixation (3113, 3213) supérieurs au travers des premiers et seconds organes de fixation (3413, 3414) pour l'assemblage entre les différents éléments longitudinaux et latéraux (31, 32) et le plancher haut (34) ;
- mise en place des quatrièmes organes mâles (38), au travers des troisièmes organes de fixation (3115) de chaque élément longitudinal (31) et des réservations (3313, 3415) respectives plancher bas et haut (33, 34) ;
- mise en place à chaque extrémité des quatrièmes organes mâles (38) à l'intérieur desdites réservations (3313, 3415) d'une plaque de répartition (39) et d'un organe femelle de serrage (40) ;
- serrage de chaque organe femelle (40) à la clé dynamométrique et mise en place d'un organe d'immobilisation (41) dudit organe femelle (40) ;
- rebouchage des réservations (3313, 3415) afin d'obtenir des surfaces planes au niveau des planchers bas et haut (33, 34).

## Patentansprüche

1. Vorgefertigtes Element (1) für eine Wohneinheit, die hauptsächlich aus Verbundbaumaterial realisiert wird, das aus durch ein Bindemittel verdichtetem geschottertem Granulat realisiert ist, wobei das genannte vorgefertigte Element umfasst:
- eine vertikale Trennwand (2) mit einer deutlich konstanten Dicke, umfassend eine Vorderseite (3), eine Rückseite (4) und eine umlaufende Seite (5),
- einen ersten Rand (6) entlang jeder horizontalen Kante der genannten Vorderseite (3),
- einen zweiten Rand (7) entlang jeder vertikalen Kante der genannten Vorderseite (3),
- erste und zweite, jeweils vertikale und horizontale Rippungen (8, 9), die mit den ersten und zweiten Rändern (6, 7) ein wabenförmiges Raster (10) bilden, das geeignet ist, eine Innenverkleidung (14) aufzunehmen, die die Gesamtheit des genannten Rasters verdeckt,
- einen Absatz (23), der dazu ausgelegt ist, um die Betriebslasten zu übertragen und zu verteilen und wenigstens eine Stützfläche und eine Abdichtblende zu schaffen,
- wenigstens erste und zweite Befestigungsorgane (20, 21), die den Zusammenbau von unterschiedl.ichen vorgefertigten Elementen (1) untereinander zu erlauben, **dadurch gekennzeichnet, dass** das wabenförmige Raster mit Dämmmaterial (11) aufgefüllt ist, der Absatz (23) umlaufend ist,
und dass die vertikalen Seiten der ersten und zweiten Ränder (6, 7), die ersten und zweiten Rippungen (8, 9), die deutlich parallel zur Vorderseite (3) der Trennwand (2) sind, mit ersten Stäbchen (12) abgedeckt sind, die zur Unterbrechung der Wärmebrücke dienen und die Befestigung der genannten Innenverkleidung (14) und des Dämmmaterials (11) erlauben.

2. Vorgefertigtes Element (1) gemäß Anspruch 1, **dadurch gekennzeichnet, dass** die Trennwand (2), die ersten und zweiten Ränder (6, 7), die ersten und zweiten Rippungen (8, 9) und der Absatz (23) aus hochfestem Beton sind.

3. Vorgefertigtes Element (1) gemäß einem der vorstehenden Ansprüche, **dadurch gekennzeichnet, dass** die ersten und zweiten Ränder (6, 7) und die ersten und zweiten Rippungen (8, 9) einen global rechteckigen Querschnitt haben und lotrecht aus der Vorderseite (3) hervorgegangen sind und dieselbe Höhe haben.

4. Vorgefertigtes Element (1) gemäß einem der voranstehenden Ansprüchen, **dadurch gekennzeichnet, dass** die ersten Stäbchen (12) bevorzugt die Form eines umgekehrten Ts aufweisen, dessen zentraler Kern, der in dem genannten Baumaterial versenkt ist, durchbrochen ist.

5. Vorgefertigtes Element (1) gemäß einem der voranstehenden Ansprüche, **dadurch gekennzeichnet, dass** die ersten und zweiten Befestigungsorgane (20, 21) jeweils auf den ersten und zweiten Rändern (6, 7) positioniert sind und gemäß der Konfiguration weibliche Organe oder glatte Löcher sind.

6. Vorgefertigtes Element (I) gemäß einem der voranstehenden Ansprüche, **dadurch gekennzeichnet, dass** es dritte Befestigungsorgane (22) umfasst, die entlang den zweiten Rändern (7) positioniert sind und die nachträgliche Spannung des Verbundbaumaterials zulassen.

7. Vorgefertigtes Element (1) gemäß Anspruch 6, **dadurch gekennzeichnet, dass** die dritten Befestigungsorgane (22) Röhren sind, die vertikal in die zweiten Ränder (7) eingefügt sind und das spätere Einsetzen zum Beispiel eines Gewindestiftes zum Zusammenbau des genannten vertikalen vorgefertigten Elements (1) zwischen zwei weiteren horizontalen, ähnlichen vorgefertigten Elementen zulassen.

8. Herstellungsverfahren eines vorgefertigten Elements (1) gemäß einem der voranstehenden Ansprüche, **dadurch gekennzeichnet, dass** es sich aus den folgenden Stufen zusammensetzt:
- Einbau von Verschalungselementen auf einem Marmor, die den Perimeter des vorgefertigten Elements (1) eingrenzen und einen umlaufenden Absatz (23) bilden;
- Einsetzen der unterschiedlichen Stäbchen (12) gegenüber den unterschiedlichen Rändern (6, 7, 17, 19) und zwecks Begrenzung des wabenförmigen Rasters (10);
- Einsetzen von Blöcken aus Dämmmaterial (11), die auf den unterschiedlichen Stäbchen (12) anhand von ersten Befestigungsmitteln (13) und zum Bilden der ersten und zweiten Rippungen (8, 9) befestigt sind;
- Einsetzen der ersten, zweiten und dritten Befestigungsorgane (20,21,22);
- Gießen des Verbundbaumaterials, dann Ausschalung.

9. Wohneinheit (30), die hauptsächlich aus Verbundbaumaterial realisiert ist und die sich aus zwei länglichen Elementen (31), zwei lateralen Elementen (32), einem tiefen Boden (33) und einem hohen Boden (34) zusammensetzt, wobei die genannten länglichen und lateralen Elemente (31, 32), der tiefe Boden (33) und der hohe Boden (34), dem vorgefertigten Element (1) gemäß einem der voranstehenden Ansprüche dadurch ähnlich sind, dass sie jeweils umfassen:
- eine horizontale Trennwand (3101, 3201, 3301, 3401) für die genannten tiefen und hohen Böden (33, 34) und eine vertikale für die länglichen und lateralen Elemente (31, 32) mit einer deutlich konstanten Dicke;
- erste Ränder (3105, 3205, 3305, 3405) und zweite Ränder (3106, 3206, 3306, 3406);
- erste Rippungen (3107, 3207, 3307, 3407) und zweite Rippungen (3108, 3208, 3308, 3408), die ein wabenförmiges Raster (3109, 3209, 3309, 3409) bilden;
- erste und zweite Befestigungsorgane (3113, 3114, 3213, 3214, 3311, 3312, 3413, 3414, **dadurch gekennzeichnet, dass** die genannten Elemente jeweils einen umlaufenden Absatz (3112, 3212, 3310, 3412) umfassen.

10. Wohneinheit (30) gemäß dem voranstehenden Anspruch, **dadurch gekennzeichnet, dass** die ersten und zweiten Befestigungsorgane (3113, 3114, 3213, 3214, 3311, 3312, 3413, 3414) geeignet sind, mit ersten, zweiten und dritten männlichen Organen (35, 36, 37) zusammenzuwirken, um den Zusammenbau der länglichen und lateralen Elemente (31, 32), der tiefen und hohen Böden (33, 34) untereinander zu erlauben.

11. Wohneinheit (30) gemäß Anspruch 9 oder 10, **dadurch gekennzeichnet, dass** die zwei länglichen Elemente (31) dritte Befestigungsorgane (3115) umfassen.

12. Wohneinheit (30) gemäß dem voranstehenden Anspruch, **dadurch gekennzeichnet, dass** der tiefe Boden (33) und der hohe Boden (34) jeweils Aussparungen (3313, 3415) umfassen, die geeignet sind, mit den genannten dritten Befestigungsorganen (3115) zusammenzuwirken und das Einsetzen von vierten männlichen Organen (38), bevorzugt einen Gewindestift, Verteilerplatten (39), weibliche Einspannorgane (40) und Feststellorgane (41) der genannten weiblichen Organe (40) zu erlauben, um die nachträgliche Spannung umzusetzen.

13. Wohneinheit (30) gemäß Anspruch 9 bis 12, **dadurch gekennzeichnet, dass** der umlaufende Absatz (3310) des tiefen Bodens (33) einen ebenen und kontinuierlichen Stützbereich auf der gesamten Peripherie des genannten tiefen Bodens (33) bildet.

14. Wohneinheit (30) gemäß Anspruch 9 bis 13, **dadurch gekennzeichnet, dass** der umlaufende Absatz (3412) des hohen Bodens (34) sich in der Verlängerung des Endes der ersten und zweiten Ränder (3405, 3406) gemäß einer lotrechten Richtung zu der genannten Trennwand (3401) befindet, wobei der genannte Absatz (3412) geeignet ist, mit dem oberen Teil der Absätze (3112, 3212) der genannten länglichen und lateralen Elemente (31, 32) zusammenzuwirken.

15. Herstellungsverfahren einer Wohneinheit (30) gemäß Anspruch 9 bis 14, **dadurch gekennzeichnet, dass** sie die folgenden Stufen umfasst:
- Einbau eines tiefen Bodens (33) auf einer horizontalen ebenen Fläche, wie z. B. einem Marmor;
- sukzessives Einsetzen eines länglichen Elements (31), eines lateralen Elements (32), des anderen länglichen Elements (31) und des anderen lateralen Elements (32) auf dem tiefen Boden (33) durch Kontaktieren der Absätze (3112, 3212, 3310) und durch vorheriges Anwenden des Klebers oder Harzes auf die sich in Kontakt befindenden Flächen;
- Einsetzen von Harz, dann der zweiten männlichen Organe (36) in die ersten Befestigungsorgane (3311) für den Zusammenbau zwischen den länglichen und den lateralen Elementen (31, 32) und dem tiefen Boden (33);
- Einsetzen der ersten männlichen Organe (35) in die zweiten Befestigungsorgane (3114) durch die zweiten Befestigungsorgane (3214) für den Zusammenbau zwischen den länglichen und lateralen Elementen (31, 32);
- Realisierung der inneren Abschlüsse der Wohneinheit (30), wie z. B. die Verkabelung, die Heizung, die Beschichtung des Bodens, usw.;
- Einsetzen des hohen Bodens (34) auf den unterschiedlichen länglichen und lateralen Elementen (31, 32) durch Kontaktieren der Absätze (3112, 3212, 3412) und durch vorheriges Anwenden des Klebers oder des Harzes auf die sich in Kontakt befindenden Flächen;
- Einsetzen der dritten männlichen Organe (37) in die ersten oberen Befestigungsorgane (3113, 3213) durch erste und zweite Befestigungsorgane (3413, 3414) für den Zusammenbau zwischen den verschiedenen länglichen und lateralen Elementen (31, 32) und dem hohen Boden (34);
- Einsetzen der vierten männlichen Organe (38) durch die dritten Befestigungsorgane (3115) jedes länglichen Elements (31) und die jeweiligen Aussparungen (3313, 3415) für den tiefen und hohen Boden (33, 34);
- Einsetzen einer Verteilerplatte (39) und eines weiblichen Einspannorgans (40) an jedem Ende der vierten männlichen Organe (38) im Innern der genannten Aussparungen (3313, 3415);
- Einspannen jedes weiblichen Organs (40) mithilfe des Kraftmaßschlüssels und Einsetzen eines Feststellorgans (41) des genannten weiblichen Organs (40);
- Verstopfen der Aussparungen (3313, 3415), um ebene Flächen bei den tiefen und hohen Böden (33, 34) zu erhalten.

## Claims

1. Prefabricated element (1) for dwelling unit made mainly out of composite building material manufactured from crushed aggregate agglomerated with a binder, **characterized by** the fact that the prefabricated element incorporates:
- a vertical partition (2) of basically constant thickness, including a front face (3), a rear face (4) and a side face (5);
- a first flange (6) along each horizontal edge of the said front face (3);
- a second flange (7) along each vertical edge of the said frontal face (3);
- first and second ribs (8, 9), respectively vertical and horizontal, forming - with the first and second flanges (6, 7) - a grid of cells (10), filled with insulating materials (11) and able to accommodate an internal trim (14) masking the entire said grid;
- a peripheral shoulder (23) designed to transmit and distribute service loads and creating at least one bearing face and a sealing baffle;
- at least the first and second fixing members(20, 21) allowing the assembly of the various prefabricated element prefabricated elements (1);
and **characterized by** the fact that the vertical faces of the first and second flanges (6,7) and the first and second ribs (8, 9), which are approximately parallel to the front face (3) of the partition (2), are covered with first strips (12) that break the thermal bridge and allow the securing of the said internal cladding (14) and insulating materials (11).

2. Prefabricated element (1) according to claim 1, **characterized by** the fact that the partition (2), the first and second flanges (6, 7), the first and second ribs (8, 9) and the shouldershoulder (23) are made of high-performance concrete.

3. Prefabricated element (1) according to any of the preceding claims. **characterized by** the fact that the first and second flanges (6, 7) and the first and second ribs (8, 9) are or overall rectangular cross section, protrude perpendicularly from the front face (3), and have the same height.

4. Prefabricated element (1) according to any of the preceding claims, **characterized by** the fact that the first battens (12) are preferably on inverse T-form, with a central stalk that is embedded within the said building material, and are added out.

5. Prefabricated element (1) in accordance with any of the preceding claims, **characterized by** the fact that the first and second fixing member(20, 21) are respectively positioned on the first and second flanges (6, 7) and are, depending on the configuration, female members or plain holes.

6. Prefabricated element (1) in accordance with any of the preceding claims, **characterized by** the fact that it incorporates the third fixing members(22) positioned along the second flanges (7), allowing the post-stressing of the composite building material.

7. Prefabricated element (1) according to claim 6, **characterized by** the fact that the third fixing members (22) are tubes inserted vertically in the second flanges (7), allowing the subsequent fitting, for example, of a threaded rod to assemble the said vertical prefabricated elements (1) between two other similar horizontal elements.

8. Process for the production of a prefabricated element (1) in accordance with any of the preceding claims, **characterized by** the fact that it is divided into the following stages:
- installation, on a pattern board, of formwork elements bounding the perimeter of the prefabricated element (1) and forming a peripheral shoulder (23);
- installation of the various strips (12) next to the various flanges (6, 7, 17, 19), to bound the cell network (10);
- installation, of blocks of insulating material (11) secured to the various strips (12) by means of first fixing members (13), so as to form the first and second ribs (8, 9);
- installation of the first, second and third fixing members(20, 21, 22);
- pouring of the composite building material, followed by removal of the shuttering.

9. Dwelling unit(30) constructed mainly from composite building material, **characterized by** the fact that it is composed of two longitudinal elements (3 1), two lateral elements (32), a lower floor (33) and an upper floor (34), with the said longitudinal and lateral (31, 32) elements, lower floor (33) and upper floor (34) being similar to the prefabricated element (1) in accordance with any of the preceding claims, **characterized by** the fact that the said elements each incorporate:
- a horizontal partition (3101, 3201, 3301, 3401) for the said lower and upper floors (33, 34) and vertical partition for the longitudinal and lateral elements (31, 32), which are of approximately constant thickness;
- first flanges (3105, 3205, 3305, 3405) and second flanges (3106, 3206, 3306, 3406);
- first ribs (3107, 3207, 3307, 3407) and second ribs (3108, 3208, 3308, 3408) forming a network of cells (3109, 3209, 3309, 3409);
- a peripheral shoulder (3112, 3212, 3310, 3412);
- first and second fixing members (3113, 3114, 3213, 3214, 3311, 3312, 3413, 3414).

10. Dwelling unit(30) according to the preceding claim, **characterized by** the fact that the first and second fixing members (3113, 3114, 3213, 3214, 3311, 3312, 3413, 3414) are able to inter-operate with first, second and third male elements (35, 36, 37) to allow the assembly of the longitudinal and lateral elements (31, 32) and lower and upper floors (33, 34).

11. Dwelling unit (30) in accordance with either of claims 9 or 10, **characterized by** the fact that the two longitudinal elements (31) incorporate the third fixing members (3115).

12. Dwelling unit (30) in accordance with the preceding claim, **characterized by** the fact that the lower floor (33) and the upper floor (34) respectively incorporate cavities (3313, 3415) able to inter-operate with the said fixing members (3115) and allowing the installation of fourth male elements (38) -- preferably a threaded roddistribution plates (39), female tightening elements (40) and elements (41) for the immobilization of the said female elements (40), for the application of the post-stressing.

13. Dwelling unit (30) in accordance with any of claims 9 to 12, **characterized by** the fact that the peripheral shoulder (3310) of the lower floor (33) forms a flat and continuous bearing surface over the entire periphery of the said lower floor (33).

14. Dwelling unit(30) in accordance with any of claims 9 to 13, **characterized by** the fact that the peripheral shoulder (3412) of the upper floor (34) is located in extension from the end of the first and second flanges (3405, 3406) in a direction perpendicular to the said partition (3401), with the said shoulder (3412) being able to inter-operate with the upper part of the shoulders (3112, 3212) of the said longitudinal and lateral elements (31, 32).

15. Process for manufacturing of an dwelling unit (30) in accordance with any of claims 9 to 14, **characterized by** the fact that it is broken down into the following steps:
- installation of a lower floor (33) on a flat horizontal surface such as a pattern board;
- successive installation of a longitudinal element (31), a lateral element (32), the other longitudinal element (31) and the other lateral element (32) on the lower floor (33), placing the shoulders (3112, 3212, 3310) in contact, with prior application of glue or resin to the surfaces in contact;
- application of resin and then installation of the second male elements (36) in the first fixing member(3311), for the assembly of the longitudinal and lateral elements (31, 32) and the lower floor (33);
- installation of the first male elements (35) in the second fixing member (3114), through second fixing members (3214) for the assembly of the longitudinal and lateral elements (31, 32);
- production of the interior finishings of the dwelling unit (30), such as the wiring, the heating, the floor covering, etc.;
- installation of the upper floor (34) on the various longitudinal and lateral elements (31, 32), placing the shoulders (3112, 3212, 3412) in contact, with prior application of glue or resin to the surfaces in contact;
- installation of the third male elements (37) in the first upper fixing members (3113, 3213) through the first and second fixing members (3413, 3414), for the assembly of the various longitudinal and lateral elements (31, 32) and the upper floor (34);
- installation of the fourth male elements (38), through the third fixing members (3115) of each longitudinal element (31) and cavities (3313, 3415) of the respective lower and upper floors (33, 34);
- installation, at each end of the fourth male elements (38), within the said cavities (3313, 3415), of a distribution plate (39) and a female tightening element (40);
- tightening of each female element (40) with a torque wrench, and installation of an immobilization element (41) for the said female element (40);
- refilling of the cavities (3313, 3415), so as to obtain flat surfaces at the lower and upper floors (33, 34).
